# FASCICULE DE BREVET EUROPEEN

(11) **EP 2 083 138 B1**
(45) Date de publication et mention de la délivrance du brevet: **05.01.2011**
(21) Numéro de dépôt: 08101000.1
(22) Date de dépôt: 28.01.2008
(51) Int. Cl.: E05B 65/00, E05C 9/06, E06B 5/14, E05B 17/00, E05C 19/00

(54) **Dispositif de verrouillage étanche d'un panneau pivotant dans une embrasure**
Verriegelungs- und Dichtungsvorrichtung eines Klappflügels in einer Fensteröffnung
Device for sealed locking of a pivoting wing in an opening

(43) Date de publication de la demande: 29.07.2009
(73) Titulaire: Orchidées Constructions S.A., 1425 Onnens (CH)
(72) Inventeur: Joray, Eric, 2024 St-Aubin (CH)
(74) Mandataire: Ganguillet, Cyril

(56) Documents cités:
- EP-A- 0 945 580
- EP-A- 1 788 171
- DE-A1- 4 136 479
- DE-A1- 10 250 232
- DE-U1- 8 619 815
- FR-A- 1 276 709

## Description

La présente invention concerne un dispositif de verrouillage étanche, et plus particulièrement un dispositif de verrouillage étanche d'un panneau pivotant dans une embrasure. Le panneau pivotant peut être par exemple une porte, mais il sera de préférence un panneau vitré: fenêtre, baie vitrée, vitrine, etc.

De tels dispositifs ont notamment été divulgués dans les demandes de brevet DE-4136479, DE-8619815U, EP-0 945 580, EP-1 788 171 et DE-10250232, lesquelles couvrent le préambule de la revendication 1.

La tendance à l'industrialisation dans le domaine du bâtiment conduit à la conception de produits partiellement préfabriqués et aptes à être montés et mis en place par blocs préassemblés. C'est un but de la présente invention que de proposer un dispositif permettant de verrouiller un panneau pivotant dans une embrasure par une opération très rapide et efficace, dispositif de construction simple et répondant aux conditions ci-dessus.

Dans ce but, le dispositif selon l'invention est défini dans les revendications annexées.

A simple titre d'exemple non limitatif, une forme d'exécution du dispositif selon l'invention est décrite ci-après et représentée au dessin annexé dans lequel :
La fig. 1 est une vue générale en perspective d'un panneau vitré pivotant autour d'un axe vertical dans le cadre d'une embrasure,
La fig. 2 est une vue partielle en perspective partiellement éclatée montrant les moyens d'arrêt et les moyens de blocage du dispositif, en position active et en position passive,
La fig. 3 est une vue en coupe selon la ligne III-III de la fig. 4 montrant le principe du dispositif,
Les fig. 4 et 5 sont des vues partielles respectivement en élévation et en plan de dessus du moyen de blocage monté dans l'embrasure,
La fig. 6 est une vue en élévation à échelle agrandie d'un plot à ressorts déjà visible à la fig. 4, et
Les fig. 7 et 8 sont des vues respectivement en coupe selon la ligne VII-VII et en plan de dessus du plot à ressorts de la fig.6.

A la fig. 1 on voit un équipement d'embrasure pouvant être une fenêtre, une baie vitrée, une vitrine, une porte, etc. Cet équipement d'embrasure comprend un cadre d'embrasure 1, un panneau vitré 2 pivotant sur un axe vertical 3 et des éléments vitrés fixes 4, placés dans le cadre 1, de part et d'autre du panneau 2. Deux montants verticaux 5 séparent les éléments 4 du panneau pivotant 2. Le cadre d'embrasure 1 ainsi que le cadre 6 du panneau vitré 2 sont formés de profilés standard 8 et 9, en aluminium ou autre métal, sectionnés à la longueur voulue et assemblés par soudage ou autre moyen. Une poignée 7 collée à la plaque interne du vitrage 2 permet de le manoeuvrer à l'ouverture ou la fermeture. La forme de la section des profilés vue en coupe ainsi que leurs dimensions assurent leur rigidité et rendent le panneau 2 de même que le cadre d'embrasure 1 indéformables. Ces détails seront décrits plus exactement ci-après. Le montage pivotant du panneau 2 ne fait pas partie du dispositif de verrouillage et ne sera par conséquent pas décrit ici.

Un dispositif de verrouillage étanche équipe les éléments inférieurs 8 et 9 du cadre d'embrasure 1 et du cadre 6 du panneau 2. La structure générale de ce dispositif est visible à la fig. 2. On précise tout d'abord que quatre segments rectilignes d'un profilé 13 forment le cadre 6. Pour ce qui est du cadre 1 son côté inférieur est formé de trois segments identiques d'un profilé 8 qui sont accouplés parallèlement par des éléments de liaison.

Pour arrêter le panneau 2 dans la position où le verrouillage étanche peut devenir efficace, il est prévu un moyen d'arrêt 10, 11 à ressort ou tout autre moyen élastique adéquat, dont le composant 10 est monté sous l'élément de cadre inférieur 13 du panneau 2 et le composant 11 dans celui des éléments inférieurs 8 du cadre 1 qui se trouve en position médiane. Le composant 11 est un plot avec bille à ressort proéminente, monté dans la gorge centrale du profilé 8, tandis que le composant 10 est une plaquette avec dans sa face inférieure un logement adapté à la bille. Ce dispositif d'arrêt est de construction courante. On voit à la fig. 2, en filigrane, le contour du profilé 9 à l'emplacement de la plaquette 10, et on comprend que le plot 11 est disposé dans le profilé 8 de façon que sa bille soit légèrement proéminente.

On décrit maintenant le dispositif de verrouillage étanche proprement dit et sa commande, tels qu'ils apparaissent à la fig. 3. Le profilé 13 formant l'élément inférieur du cadre 6 du panneau 2 présente du côté intérieur une nervure 12 avec une gorge 13a ouverte vers le bas. Dans cette gorge est installé un cordon déformable constitué ici par un tube en matière plastique 14 fixé par des organes saillants 15. En position de fermeture du panneau 2, telle que représentée à la fig. 3, le tube 14 coopère avec une lame allongée plane 16 installée dans une gorge de profil rectangulaire 17 (fig. 2) ouverte vers le haut, qui constitue la partie supérieure d'un des trois profilés 8 du cadre 1. En fait, il s'agit de celui qui forme l'élément intérieur de ce cadre. Dans ladite position de fermeture, le bord 16a de la lame 16 (bord droit de la lame 16 sur la figure 3) est situé au niveau et en face de la partie inférieure du profilé 13, ce qui bloque le panneau 2 dans sa position fermée. Comme la lame 16 est pressée vers le haut, perpendiculairement à son plan, par des plots à ressorts 22 distribués le long de la gorge 17, cette lame doit être pressée vers le bas pour permettre l'ouverture du panneau 2. Lorsque la position d'arrêt est obtenue par engagement de la bille du plot 11 dans la plaquette 10 il suffit de relâcher la pression sur la lame 16 pour qu'elle se déplace en position haute, appuie contre l'élément 14 et bloque le dispositif en position de verrouillage étanche, le bord 16a de lame 16 étant, dans cette position de la lame, situé au niveau de la partie inférieure du profilé 13.

Les fig. 4 et 5 montrent les détails de l'agencement de la lame 16, et les fig. 6 à 8 montreront la disposition des plots 22. La lame 16 est en fait un assemblage rigide comportant outre la lame 16 proprement dite, deux parois parallèles 18 et 19 disposées de chant et qui, engagées dans la gorge 17 guident et assurent l'ensemble de l'organe de pression 16, 18, 19. Des garnitures 20 et 21 logées dans des rainures internes du profil des flancs de la gorge 17 maintiennent la lame 16 avec ses parois 18 et 19 de façon qu'elle coulisse régulièrement lors de sa libération. On voit encore à la fig. 3 que l'ajustage du bord externe de la lame 16 est tel que, dans la position d'arrêt du panneau 2, la nervure 12 de son élément de cadre inférieur est engagée au-dessus de la lame 16.

Les fig. 4 et 5 explicitent mieux l'agencement de la lame de commande 16 avec ses plots à ressorts 22 dans le profilé de base 8 intérieur du cadre 1. A la fig. 4 l'organe rigide 16, 18 est vu en coupe longitudinale. L'élément tubulaire 14, qui par son élasticité assure l'étanchéité du verrouillage, est visible dans la gorge 13 de la nervure 12. A la vue en plan (fig. 5) la lame 16 apparaît plus large que la gorge 17 dans laquelle les parois 18 et 19 sont engagées et cet élargissement est précisément prévu pour que le bord externe de la lame puisse s'engager sous le cordon souple 14 du cadre 6 quand on amène le panneau pivotant en position de fermeture. Pour cette opération il est évidemment nécessaire de presser sur la lame 16 en armant ainsi les ressorts des plots 22. Revenant à la fig. 3 on voit les positions extrêmes haute et basse de la lame 16 au cours de l'opération. Comme le montrent les fig. 4 et 5, plusieurs plots 22 sont disposés à des distances choisies dans la gorge 17 du profilé 8. Leur nombre dépendra naturellement de la longueur du panneau à verrouiller. Pour qu'ils soient positionnés exactement dans la gorge 17, chaque plot 22 est guidé par la paroi montante d'une équerre 28 vissée dans le fond du profilé 8.

Les fig. 6, 7 et 8 montrent la constitution des plots 22. Un corps 23 en forme de parallélépipède rectangle est usiné sur toutes ses faces et présente quatre forures cylindriques 24 avec épaulement interne, situées aux quatre angles d'un rectangle dans la face supérieure du corps 23. Quatre goupilles à tête plate 25 sont engagées dans les forures de façon que les têtes appuient contre les épaulements des forures. Quatre ressorts 26 sont engagés dans les forures et retenus par une plaque de couverture 27 vissée au corps au moyen de deux vis dans l'axe central du plot chacune sur la ligne joignant deux ressorts 24. On comprend que la course des ressorts 26 et par conséquent le battement des goupilles 25 sont choisis de manière à pouvoir imposer à la lame 16 une course donnée entre la position basse représentée en traits mixtes à la fig. 3 et la position haute de compression du cordon 14 représentée en traits pleins à cette même figure. Un logement 29 prévu au centre de la plaque 27 peut servir à fixer le plot 22 à la lame 16, si nécessaire. Les ressorts 26 peuvent être remplacés par tous autres éléments élastiques adéquats.

## Revendications

1. Dispositif de verrouillage étanche d'un panneau (2) pivotant dans une embrasure, le panneau et l'embrasure comportant l'un et l'autre un cadre rigide (6, 1) formé d'éléments rectilignes **caractérisé en ce que** le panneau et l'embrasure comportent également, sur deux éléments de ces cadres (8, 13), qui correspondent l'un à l'autre, d'une part une paire de moyens d'arrêt (10; 11), actifs quand le panneau (2) est en position de fermeture, et d'autre part une paire de moyens de verrouillage (13a, 14; 16, 17, 22) dont l'un comporte un cordon souple (14) fixé le long de l'élément de cadre et l'autre une lame plane (16) mobile perpendiculairement à son plan, dans une direction lui permettant de comprimer le cordon (14) sur toute sa longueur sous l'action d'éléments élastiques (26) quand le panneau est dans la dite position de fermeture.

2. Dispositif selon la revendication 1, **caractérisé en ce que** le moyen de verrouillage monté sur le cadre d'embrasure est un assemblage (16, 18, 19) noyé dans une gorge (17) ouverte vers le haut, d'un segment de profilé (8) du cadre (1) d'embrasure, cet assemblage étant actionné par une pluralité de plots à ressorts (22) s'appuyant sur le fond de la gorge.

3. Dispositif selon la revendication 2, **caractérisé en ce que** le dit assemblage (16, 18, 19) est une structure à profil en U renversé comportant la dite lame (16) dans sa partie centrale et des parois latérales (18, 19) coiffant les plots (22) de telle manière qu'un effort d'appui sur la lame de haut en bas la déplace en permettant d'amener le panneau (2) en position d'arrêt et que la lame soit déplacée vers le haut pour comprimer le cordon souple (14) quand le dit effort de pression vers le bas est interrompu.

4. Dispositif selon la revendication 1, **caractérisé en ce que** les dits éléments de cadre (8; 13) sont des profilés métalliques dont la structure du profil comporte, sur au moins un profilé du panneau (13) et sur un profilé de l'embrasure (8), des parties (13a; 17) aptes à recevoir soit le cordon souple (14) soit la dite lame mobile (16) et les dits éléments élastiques d'actionnement (22).

5. Dispositif selon la revendication 1, **caractérisé en ce que** le cordon souple (14) est un élément tubulaire en un matériau déformable et élastique.

6. Dispositif selon la revendication 3, **caractérisé en ce que** la dite partie de profil du profilé appartenant au cadre du panneau pivotant est une gorge (13a) adaptée à recevoir et retenir le cordon souple (14).

7. Dispositif selon la revendication 3, **caractérisé en ce que** la dite partie de profil (17) du profilé (8) appartenant au cadre de l'embrasure est une gorge ayant un profil général rectangulaire invariable sur toute la longueur du profilé, gorge délimitée par deux flancs parallèles, agencée pour recevoir une pluralité de plots à ressorts (22) s'appuyant sur le fond de la gorge (17) et répartis sur toute sa longueur.

8. Dispositif selon la revendication 4, **caractérisé en ce que** les plots à ressorts (22) sont positionnés dans la dite gorge (17) de profil rectangulaire par des équerres (28) vissées dans le fond de la gorge.

9. Dispositif selon la revendication 7, **caractérisé en ce que** les parois (18, 19) de la lame mobile sont engagées dans la dite gorge (17) entre des guides longitudinaux (20, 21) encastrés dans des rainures que présentent les deux flancs de la dite gorge de profil général rectangulaire.

10. Dispositif selon l'une quelconque des revendications précédentes, **caractérisé en ce que** le cadre (1) de l'embrasure comporte sur son côté muni des dits moyens d'arrêt et de verrouillage plusieurs éléments de profilés métalliques (8) fixés parallèlement l'un à côté de l'autre et dont l'un porte le moyen d'arrêt positif (11) et l'autre le moyen de verrouillage actif (16, 22) comprenant la lame (16) mobile.

## Claims

1. A device for sealed locking of a panel (2) pivoting in an opening, the panel and the opening each comprising a rigid frame (6, 1) formed of straight elements, **characterised in that** the panel and the opening also comprise, on two mutually corresponding elements of these frames (8, 13), on the one hand a pair of fastening means (10; 11), active when the panel (2) is in the closed position, and on the other hand a pair of locking means (13a, 14; 16, 17, 22), one of which comprises a flexible bead (14) fixed along the frame element and the other of which comprises a flat strip (16) mobile perpendicularly to the plane thereof, in a direction allowing it to compress the bead (14) over its entire length under the action of elastic elements (26) when the panel is in said closed position.

2. The device according to claim 1, **characterised in that** the locking means mounted on the opening frame is an assembly (16, 18, 19) embedded in a channel (17), open at the top, of a profile element segment (8) of the opening frame (1), said assembly being actuated by a plurality of spring studs (22) resting on the bottom of the channel.

3. The device according to claim 2, **characterised in that** said assembly (16, 18, 19) is an inverted U-profile structure comprising said strip (16) in its central part and lateral walls (18, 19) covering the studs (22) such that a bearing force on the strip in downwards direction moves it, allowing the panel (2) to be brought into a fastened position, and the strip is moved upwards to compress the flexible bead (14) when said downward pressure force is interrupted.

4. The device according to claim 1, **characterised in that** said frame members (8; 13) are metal profile elements whose profile structure comprises, on at least one profile element of the panel (13) and on a profile element of the opening (8), parts (13a; 17) capable of receiving either the flexible bead (14) or said mobile strip (16) and said elastic actuating elements (22).

5. The device according to claim 1, **characterised in that** the flexible bead (14) is a tubular member made of a deformable, elastic material.

6. The device according to claim 3, **characterised in that** said profile part of the profile element belonging to the frame of the pivoting panel is a channel (13a) suitable for receiving and retaining the flexible bead (14).

7. The device according to claim 3, **characterised in that** said profile part (17) of the profile element (8) belonging to the frame of the opening is a channel having an invariable rectangular general profile over the entire length of the profile element, said channel being defined by two parallel sidewalls and arranged to receive a plurality of spring studs (22) resting on the bottom of the channel (17) and distributed over its entire length.

8. The device according to claim 4, **characterised in that** the spring studs (22) are positioned in said channel (17) of rectangular profile by angle irons (28) screwed into the bottom of the channel.

9. The device according to claim 7, **characterised in that** the walls (18, 19) of the mobile strip are engaged in said channel (17) between longitudinal guides (20, 21) embedded into grooves in the two sidewalls of said channel of rectangular general profile.

10. The device according to any one of the preceding claims, **characterised in that** the frame (1) of the opening comprises, on its side equipped with said fastening and locking means, a plurality of metal profile elements (8) fixed parallel side by side, one of which bears the positive fastening means (11) and the other of which bears the active locking means (16, 22) comprising the mobile strip (16).

## Patentansprüche

1. Verriegelungs- und Dichtungsvorrichtung eines Klappflügels (2) in einer Fensteröffnung, wobei der Flügel und die Fensteröffnung jeweils einen starren, aus geradlinigen Elementen gebildeten Rahmen (6, 1) umfassen, **dadurch gekennzeichnet, dass** der Flügel und die Fensteröffnung darüber hinaus an zwei Elementen dieser Rahmen (8, 13), die zueinander korrespondieren, zum einen ein Paar Haltemittel (10; 11) umfassen, die wirken, wenn sich der Flügel (2) in der geschlossenen Stellung befindet, und zum anderen ein Paar Verriegelungsmittel (13a, 14; 16, 17, 22), von denen eines eine elastische Schnur (14) umfasst, die entlang des Rahmenelements befestigt ist, und das andere eine ebene Platte (16), die senkrecht zu ihrer Ebene in eine Richtung beweglich ist, die es ihr ermöglicht, die Schnur (14) unter der Wirkung elastischer Elemente (26) über ihre gesamte Länge zusammenzudrücken, wenn sich der Flügel in der geschlossenen Stellung befindet.

2. Vorrichtung nach Anspruch 1, **dadurch gekennzeichnet, dass** das am Fensteröffnungsrahmen angebrachte Verriegelungsmittel eine Anordnung (16, 18, 19) ist, die in eine nach oben offene Nut (17) eines Profilsegments (8) des Fensteröffnungsrahmens (1) eingelassen ist, wobei diese Anordnung durch eine Vielzahl von Klötzchen mit Federn (22), die sich am Boden der Nut abstützen, betätigt wird.

3. Vorrichtung nach Anspruch 2, **dadurch gekennzeichnet, dass** die Anordnung (16, 18, 19) eine umgekehrt U-förmige Struktur ist, die in ihrem mittleren Teil die Platte (16) umfasst und seitliche Wände (18, 19), die die Klötzchen (22) abdecken, so dass eine von oben nach unten auf die Platte wirkende Auflagekraft die Platte bewegt und es dabei ermöglicht, den Flügel (2) in die Halteposition zu führen, und dass die Platte nach oben bewegt wird, um die biegsame Schnur (14) zusammenzudrücken, wenn die nach unten gerichtete Druckkraft unterbrochen wird.

4. Vorrichtung nach Anspruch 1, **dadurch gekennzeichnet, dass** die Rahmenelemente (8; 13) Metallprofile sind, deren Struktur an mindestens einem Profil des Flügels (13) und an einem Profil der Fensteröffnung (8) Teile (13a; 17) umfasst, die geeignet sind, entweder die biegsame Schnur (14) oder die bewegliche Platte (16) und die elastischen Betätigungselemente (22) aufzunehmen.

5. Vorrichtung nach Anspruch 1, **dadurch gekennzeichnet, dass** die biegsame Schnur (14) ein schlauchförmiges Element aus einem verformbaren und elastischen Material ist.

6. Vorrichtung nach Anspruch 3, **dadurch gekennzeichnet, dass** das Formteil des zum Rahmen des Klappflügels gehörenden Profils eine Nut (13a) ist, die geeignet ist, die biegsame Schnur (14) aufzunehmen und festzuhalten.

7. Vorrichtung nach Anspruch 3, **dadurch gekennzeichnet, dass** das Formteil (17) des zum Rahmen der Fensteröffnung gehörenden Profils (8) eine Nut mit einer allgemein rechteckigen und über die gesamte Länge des Profils unveränderlichen Form ist, wobei die Nut durch zwei parallele Flanken begrenzt wird, die so ausgebildet sind, dass sie eine Vielzahl von Klötzchen mit Federn (22) aufnehmen können, die sich am Boden der Nut (17) abstützen und über deren gesamte Länge verteilt sind.

8. Vorrichtung nach Anspruch 4, **dadurch gekennzeichnet, dass** die Klötzchen mit Federn (22) in dieser rechteckig geformten Nut (17) mit Winkeln (28) positioniert sind, die am Boden der Nut angeschraubt sind.

9. Vorrichtung nach Anspruch 7, **dadurch gekennzeichnet, dass** die Wände (18, 19) der beweglichen Platte zwischen Längsführungen (20, 21), die in Rillen eingelassen sind, welche die beiden Flanken der Nut mit allgemein rechteckiger Form aufweisen, in diese Nut (17) eingeführt werden.

10. Vorrichtung nach einem beliebigen der vorangehenden Ansprüche, **dadurch gekennzeichnet, dass** der Rahmen (1) der Fensteröffnung an seiner mit den Halte- und Verriegelungsmitteln versehenen Seite mehrere Metallprofilelemente (8) umfasst, die parallel nebeneinander befestigt sind und von denen eines das positive Haltemittel (11) trägt und das andere das aktive Haltemittel (16, 22), das die bewegliche Platte (16) umfasst.
